# EUROPÄISCHE PATENTSCHRIFT

(11) **EP 0 137 146 B1**
(45) Veröffentlichungstag und Bekanntmachung des Hinweises auf die Patenterteilung: **02.03.1988**
(21) Anmeldenummer: 84108268.8
(22) Anmeldetag: 13.07.1984
(51) Int. Cl.: B25B 11/02

(54) **Rahmenpresse**
Frame press
Presse à cadre

(30) Priorität: 12.10.1983 DE 3337164
(43) Veröffentlichungstag der Anmeldung: 17.04.1985
(73) Patentinhaber: Firma Schafberger + Sprödhuber, D-93055 Regensburg (DE)
(72) Erfinder: Schafberger, Richard, D-8400 Regensburg (DE)
(74) Vertreter: Wasmeier, Alfons, Dipl.-Ing.

(56) Entgegenhaltungen:
- DE-A- 2 924 257

## Beschreibung

Die Erfindung bezieht sich auf Rahmenpressen mit den Merkmalen des Oberbegriffes des Anspruches 1 bzw. 2 bzw. 3.

Es sind Rahmenpressen für Holzrahmen bekannt (DE-A-29 24 257), bei denen die einzelnen Rahmenteile mittels kraftgetriebener Preßecken und fester Anlagen zu einem Rahmen zusammengepreßt werden. Derartige Pressen besitzen einen feststehenden Längsdruckbalken bzw. Träger und einen beweglichen Längsdruckbalken bzw. Träger mit Längs- und Quergegenhaltungen für die beiden rechtwinkelig zueinander und in der Presse angeordneten Rahmenteile. Die Rahmenteile werden durch drei mit dem festen bzw. beweglichen Druckbalken verbundene Preßecken verpreßt ; die Preßecken-werden mit Hilfe von Verstellmotoren zugestellt. Das Einstellen der Preßecken auf die im rechten Winkel zueinander angeordneten Rahmenteile wird durch Abfühlelemente an der dem festen Druckbalken zugeordneten Preßecke und an der dem beweglichen Druckbalken zugeordneten unteren Preßecke erreicht. Hierzu ist es erforderlich, neben, d. h. außerhalb der Rahmenpresse jeweils eine parallel zum festen Druckbalken sowie am unteren Ende der Presse angeordnete Aufnahme vorzusehen, in die den Rahmenteilen entsprechende Meß-Werkstücke vor dem Verpressen eingesetzt werden. Solange die Abfühlelemente das Vorhandensein des Rahmenteiles feststellen, wird die jeweilige Preßecke nach oben verfahren und erst angehalten, wenn das Abfühlelement über das Rahmenteil hinausgefahren ist. Um eine automatische, exakte Einstellung auf den Sollabstand der Preßecke zur Längsgegenhaltung zu erreichen, wird eine Abtastung durch ein Fühlerpaar vorgenommen. In analoger Weise erfolgt die Einstellung auf die Dimension des im rechten Winkel dazu angeordneten Rahmenteiles. Sind die Preßecken in dieser Weise auf die Meßrahmenteile bzw. Meß-Werkstücke eingestellt, werden die Meß-Werkstücke entfernt und die zu verpressenden Rahmenteile in die Rahmenpresse eingelegt (anstelle eines gesonderten Meß-Werkstückes kann auch das später zu verpressende Rahmenteil verwendet werden). Das Einlegen von Rahmenteilen in Form von Meß-Werkstücken in lediglich zu Einstellungszwecken benötigten Aufnahmen und das anschließende Herausnehmen der Meß-Werkstücke sowie das gesonderte Einlegen der zu verpressenden Rahmenteil in die Rahmenpresse ist zeitaufwendig und umständlich und beeinträchtigt somit die Leistung der Rahmenpresse wie auch die einfache Bedienung.

Aufgabe der Erfindung ist es, Rahmenpressen der gattungsgemäßen Art so auszugestalten, daß die Rahmenteile direkt in die Rahmenpresse eingelegt und unmittelbar verpreßt werden können. ohne daß ein gesonderter Meßvorgang an den Rahmenteilen außerhalb der Maschine notwendig ist und ohne daß entsprechende Meß-Werkstücke oder die Rahmenteile zweimal eingelegt oder positioniert werden müssen.

Gemäß der Erfindung wird dies mit den Merkmalen des Kennzeichens des Anspruches 1 bzw. 2 bzw. 3 erreicht. Weitere Ausgestaltungen der Erfindung sind Gegenstand der Unteransprüche.

Mit der erfindungsgemäßen Rahmenpresse ist ein Einlegen der Rahmenteile in die Rahmenpresse und ein unmittelbar anschließendes Verpressen gewährleistet, ohne daß die eingelegten Rahmenteile zum Verpressen vorgemessen und dann nochmals in die Hand genommen werden müssen. Damit entfällt das für die aufwendige Einstellung mit Hilfe eines in eine besondere, neben der Rahmenpresse angeordnete Aufnahme einzusetzenden Meß-Werkstückes im Anschluß an den beendeten Einstellvorgang notwendige Herausnehmen des Meß-Werkstückes aus der Aufnahme und Einsetzen des eigentlichen Werkstückes bzw. Rahmenteiles in die Rahmenpresse. Stattdessen wird im Falle der Erfindung eine als seitlicher Druckbalken ausgebildete Anschlagschiene verwendet, die parallel zu und im Abstand von dem festen Träger in der Rahmenebene angeordnet ist. Die Anschlagschiene nimmt das Rahmenteil bereits in der Ebene auf, in der die einzelnen Rahmenteile zum Rahmen verpreßt werden und ist in dieser Ebene verschiebbar ausgebildet. Auf diese Weise nehmen die Rahmenteile beim Einlegen in die Rahmenpresse bereits die für den Preßvorgang erforderliche Position ein, so daß mit dem einmaligen Einlegen der Rahmenteile in die Rahmenpresse der Einstell- und Preßvorgang' selbsttätig durchgeführt wird.

Während bei der bevorzugten Ausführungsform der Erfindung eine in der Rahmenebene und in der Ebene des festen Trägers auf diesen zu und von diesem weg verschiebbare Anschlagschiene vorgesehen ist, die das entsprechende vertikale Rahmenteil aufnimmt, ist bei einer abgeänderten Ausführungsform der Erfindung ein beweglicher Träger anstelle des festem Trägers und eine feste Anschlagschiene anstelle der beweglichen Anschlagschiene vorgesehen, so daß in diesem Falle nicht das Rahmenteil unter das Preßeck verfahren wird, sondern umgekehrt das Preßeck unter das in diesem Falle feststehende Rahmenteil.

Bei einer weiteren Ausführungsform der Erfindung wird anstelle von festem bzw. beweglichem Träger und beweglicher bzw. feststehender Anschlagschiene ein einziges Bauteil vorgesehen, das eine bewegliche Anschlagschiene mit daran befestigter Preßecke ist. Um bei einer derartigen Ausführung das vertikale Rahmenteil an der Anschlagschiene anliegend in die Rahmenpresse einsetzen zu können, ohne daß die Preßecke dieses Einsetzen behindert, ist diese Preßecke bzw. der Druckzylinder mit Andrückglied an der Pressecke verschiebbar bzw. verschwenkbarausgebildet, so daß das Rahmenteil ungehindert eingesetzt werden kann.

Pro Rahmenteil sind zwei Andrückglieder vorgesehen, die beim Einlegen die Rahmenteile selbsttätig, vorzugsweise pneumatisch an den Maschinenanschlägen festlegen. Die Verschiebung der Anschlagschiene erfolgt über einen Hydraulikzylinder mit fest vorgegebenem, einstellbarem Hub auf die Pressecke des feststehenden Trägers zu. Dieser Hub ist so bemessen, daß die Druckplatte der Pressecke über dem vertikalen Rahmenteil steht, so daß beim Verpressen die Druckplatte das Rahmenteil senkrecht nach unten preßt. Die Höheneinstellung der Preßecke wird dabei mit Hilfe der Abfühleinrichtung festgelegt, die die Abtastung der Oberkante des Rahmenteiles übernimmt. Im Betrieb der Maschine bewegt der Antrieb für die Preßecke am festen Träger die Preßecke mit der Abfühleinrichtung nach unten. Hat die Abfühleinrichtung die Höhe der Oberkante des vertikalen Rahmenteiles erreicht, signalisiert sie einen Stop für den Antrieb, so daß die Preßecke angehalten wird. In dieser Position hat die Druckplatte der Preßecke die Arbeitsposition erreicht und ist zur Durchführung des Preßvorganges bereit.

Die untere Preßecke des beweglichen Trägers geht beim Öffnen der Presse, also nach Beendigung eines Preßvorganges, selbsttätig eine bestimmte Strecke nach oben (pneumatisch gesteuert), damit das Einlegen des horizontalen unteren Rahmenteiles auf dem Basisträger gegen Anschläge ungehindert möglich ist Am Beweglichen Träger ist vor dem Basisträger eine pneumatisch betätigte Andrückvorrichtung zum Positionieren des Rahmenteiles sowie eine Druckzylinderanordnung mit Druckplatte und daran befestigter Abfühleinrichtung vorgesehen. Wenn die vertikale Anschlagleiste in Richtung auf den feststehenden vertikalen Träger verfahren wird, wird selbsttätig durch pneumatische Steuerung die Druckplatte mit der daran angeordneten Abfühleinrichtung über die Oberkante des Basisträgers hochgefahren und in Abtaststellung gebracht. Die Abfühleinrichtung tastet ähnlich wie in der vorbeschriebenen Weise in Verbindung mit dem vertikalen Rahmenteil erläuternde rechte Oberkante des waagrechten Rahmenteiles ab und signalisiert die Feststellung an den Antrieb für den beweglichen Träger mit unterer Preßecke. Sobald die vertikale Anschlagschiene Verfahren wird, wird die Preßecke durch pneumatische Steuerung nach abwärts bewegt und nimmt die Preßposition ein.

Nachstehend wird die Erfindung in Verbindung mit der Zeichnung anhand von Ausführungsbeispielen erläutert. Es zeigt :
Figur 1 in schematischer Darstellung eine Rahmenpresse nach der Erfindung in Vorderansicht,
Figur 2 eine Detailansicht des unteren Endes der verschiebbaren Anschlagschiene,
Figur 3 eine Detailansicht aus Fig. 1, und zwar Ausschnitt A,
Figur 4 eine Detailansicht aus Fig. 1, und zwar Ausschnitt B,
Figur eine schematische Darstellung einer weiteren Ausführungsform der Erfindung, in Seitenansicht, und,
Figur 6 eine Detailansicht aus Fig. 5, und zwar Ausschnitt C, in schematischer Vorder- und Seitenansicht.

In Fig. 1 ist die Rahmenpresse schematisch in einer Gesamtansicht dargestellt. Mit einem stationären Basisträger 1 sind Seitenständer 2, 3 starr befestigt, die über eine Kopfschiene 4 zu einem Rechteckgestell verbunden sind. Der bewegliche Träger für die Preßelemente ist mit 5, der feststehende Träger mit 6 bezeichnet. Eine bewegliche Anschlagschiene 7 ist auf den feststehenden Träger 6 zu und von ihm weg in der Rahmenebene verfahrbar und am Basisträger 1 sowie an der Kopfschiene 4 geführt. Der Antrieb der Anschlagschiene 7 erfolgt z. B. über einen hydraulischen Druckzylinder (nicht dargestellt), der die Antriebsschiene 7 um eine vorbestimmte, einstellbare Strecke auf den feststehenden Träger 6 zu bewegt. Mit 8 ist ein stationärer, horizontaler Träger bezeichnet, mit dem der vertikale Träger6 am unteren Ende starr befestigt ist und der zusammen mit der Kopfschiene 4 die Führung des beweglichen Trägers übernimmt. Der bewegliche Träger ist weiterhin längs einer an den beiden Seitenständern 2 und 3 befestigten Antriebsschiene 9 über einen motorischen Antrieb (nicht dargestellt) in der Rahmenebene hin und her verschiebbar geführt. Am feststehenden Träger 6 ist eine obere Preßecke 10 mit Druckzylinder und Druckplatte 11 und mit Anlagefläche 12 höhenverschiebbar angeordnet. Die Höhenverschiebung der Preßecke 10 erfolgt über einen (nicht dargestellten) motorischen Antrieb mittels Antriebskette 13 und Kettenräder. Am beweglichen Träger 5 ist in entsprechender Weise eine höhenverschiebbare rechte obere Doppel-Preßecke 14 befestigt, die zwei senkrecht zueinander wirkende Druckzylinder mit Druckplatte 15, 16 und mit einer Anlagefläche 17 für die hier aneinanderstoßenden Enden der beiden Rahmenteile aufweist. Auch diese Preßecke 14 ist über eine Antriebskette 18 und einen (ebenfalls nicht dargestellten) Antrieb höhenverschiebbar ausgebildet. Der bewegliche Träger5 nimmt ferner eine untere Preßecke 19 auf, die einen Druckzylinder mit Druckplatte 20 und eine Anlagefläche 21 für die Rahmenteile besitzt. Eine Verschiebung der Preßecke 19, z. B. auf dem Träger nach oben und unten, erfolgt über einen (nicht dargestellten) Hydraulikantrieb, der in Abhängigkeit von der Antriebsbewegung der Anschlagschiene 7 wirkt. Die einzelnen Rahmenteile des in der Rahmenpresse zu verpressenden Rahmens sind mit 22, 23, 24 und 25 bezeichnet. Das Rahmenteil 22 liegt an der Anschlagschiene 7 an und steht auf einem unteren Anschlag 26 der Anschlagschiene 7 auf. Die Oberkante des Anschlages 26 liegt dabei über der Oberkante des Basisträgers 1, so daß das Rahmenteil 24 beim Verpressen von der Seite her in die Zapfen des Rahmenteiles 22 eindringen kann und anschließend das Rahmenteil22 nochmals in vertikaler Richtung verpreßt wird, um ein vollständiges Ineinandergreifen und Durchdringen der beiderseitigen Zapfen zu erzielen.

Mit 28 ist eine von dem festen Träger 6 ausgehende Führung für die Bewegung der Anschlagschiene 7 dargestellt, 29 bezeichnet den Anschlagwinkel in der Anschlagschiene 7, in den das Rahmenteil 23 eingesetzt und zusammen mit der Anschlagschiene 7 in dieser Position zum Verpressen gegen die Preßecke 10 verfahren wird. Mit der Preßecke 10 bzw. dem Führungsarm 28 ist eine Abfühleinrichtung 30, die eine optisch-elektrische Fühlereinrichtung bekannter Bauweise sein kann, befestigt, die bei der Bewegung der Anschlagschiene 7 auf den Träger 6 zu die Oberkante des Rahmenteiles 23 abfühlt. Wenn die Abfühleinrichtung 30 im Betrieb das Vorhandensein des Rahmenteiles 22 nicht feststellt, wird signalisiert, daß die Pressecke 10 zusammen mit der Abfühleinrichtung 30 nach abwärts verfahren wird, bis der Fühler die Oberkante des Rahmenteiles 22 feststellt und damit der Befehl ausgelöst wird, die Abwärtsbewegung der Preßecke 10 einzustellen. Dies bedeutet, daß die Druckplatte 11 der Rahmenecke 10 in dem gewünschten Höhenabstand zur Oberkante des Rahmenteiles 22 steht. Gleichzeitig signalisiert der Fühler30, daß ein (nicht dargestellter) Hydraulikantrieb beaufschlagt wird, der die Anschlagschiene 7 um einen fest vorgegebenen, einstellbaren Hubweg auf den festen Träger 6 zu verfährt, so daß nach Abschluß dieser Bewegung der Anschlagschiene 7 die Preßposition der Preßecke 10 in bezug auf den Rahmenteil 22 eingenommen ist. Auf der Anschlagschiene 7 ist eine Führungsleiste 31 befestigt, in der der Arm 28 auf und ab beweglich geführt ist. Mit dem Arm 28 ist ein nach abwärts stehender Halter32 verbunden, der eine Platte 33 aufnimmt, auf der ein Andrückglied 34 über eine Gelenkverbindung 35 befestigt ist. Das Andrückglied 34 steht mit einem Pneumatikantrieb 36 in Verbindung. Der Kopf des Andrückgliedes wird beim Einlegen eines Rahmenteiles in die Presse selbsttätig gegen das Rahmenteil gedrückt (vorzugsweise pneumatisch), so daß letzteres in der Rahmenpresse positioniert ist. Derartige Andrückglieder sind an sich bekannt und es sind jeweils zwei derartige Glieder pro Rahmenteil vorgesehen. Am unteren Ende des beweglichen Trägers 5 ist eine Platte 37 den Basisträger 1 umgreifend vorgesehen, die einen Antriebszylinder38 (pneumatisch) mit einer Druckplatte 39 aufnimmt, auf der eine Abfühleinrichtung 40 befestigt ist. Damit ist die Abfühleinrichtung 40 mit dem beweglichen Träger gemeinsam verschiebbar.

Des weiteren ist auf der Platte 37 ein Andrückglied 41 befestigt, das dem vorbeschriebenen Andrückglied 34 entspricht. Um das Einlegen des Rahmenteiles 24 zu vereinfachen, ist die Abfühleinrichtung 40 zu Beginn des Arbeitsvorganges unterhalb der Oberkante des Basisträgers 1 angeordnet. Gleichzeitig ist die Preßecke 19 zu Beginn des Betriebes in der angehobenen Position angeordnet, so daß das Rahmenteil 24 ungehindert in die Presse eingelegt werden kann.

Wenn die Abfühleinrichtung 30 meldet, daß in der augenblicklichen Position die Oberkante des Rahmenteiles 22 nicht festgestellt wird, signalisiert sie eine Abwärtsbewegung der Preßecke 10 ; die Preßecke 10 wird nach abwärts solange bewegt, bis die Abfühleinrichtung 30 auf der Höhe der Oberkante des Rahmenteiles 22 angelangt ist. Dann signalisiert die Abfühleinrichtung 30, den Antrieb zu stoppen und die Preßecke 10 anzuhalten. Gleichzeitig mit der Preßecke 10 ist der vertikal wirkende Teil 15 der rechten Preßecke 14 in gleichem Maße nach abwärts bewegt worden. Hat die Preßecke diese Position eingenommen, wird über einen (nicht dargestellten) Arbeitszylinder (Hydraulikzylinder) die Anschlagschiene 7 aus der in Fig. 1 gezeigten Stellung nach rechts gegen den feststehenden Träger 6 und dessen Preßecke 10 verfahren. Der Zylinderhub ist einstellbar vorgegeben, und die Anschlagschiene 7 erreicht nach Zurücklegen des vorgegebenen Schrittes die Position, in der die Druckplatte 11 über dem Rahmenteil 22 ihre Preßposition erreicht hat. Gleichzeitig mit der Bewegung der Anschlagschiene 7 nach rechts wird durch pneumatische Steuerung einerseits die mit dem beweglichen Träger verbundene Abfühleinrichtung 40 über den Druckluftzylinder38 und die Druckplatte39 nach oben in die Abtaststellung zur Abtastung des Rahmenteiles 24 gebracht, und andererseits die Preßecke 19 - über nicht dargestellte Druckluftzylinder - in die Arbeitsposition nach abwärts bis zur Oberkante des Basisträgers 1 bewegt. Bei umgekehrter Bewegung der Anschlagschiene 7 wird die Preßecke 19 durch pneumatische Steuerung selbsttätig in die Ruhestellung gebracht. Nunmehr tastet die Abfühleinrichtung 40 die vordere Kante des Rahmenteiles 24 ab. Solange die Abfühleinrichtung 40 das Rahmenteil 24 nicht feststellt, wird signalisiert, daß der Antrieb den Träger 5 in Richtung auf das Rahmenteil 24 zu bewegt. Wird das Rahmenteil 24 von der Abfühleinrichtung 40 festgestellt, wird der Antrieb des Trägers 5 abgeschaltet. In dieser Position steht die Druckplatte 20 des Druckzylinders der Preßecke 19 der Stirnseite des Rahmenteiles 24 zum Pressen bereits gegenüber. Die Druckplatte 16 der Preßecke 14 hat die gleiche Bewegung ausgeführt und ihre Preßposition in bezug auf das Rahmenteil 25 eingenommen. Der Preßvorgang kann eingeleitet werden.

Anstatt die Preßecke 19 zum Einlegen des horizontalen unteren Rahmenteiles 24 auf dem Träger 5 nach oben zu verschieben, kann die Preßecke 19 in weiterer Ausgestaltung der Erfindung auch am Träger 5 aus der Arbeitsebene herausschwenkbar oder herausklappbar ausgebildet sein.

In den Figuren 5 und 6 ist schematisch eine gegenüber der Darstellung nach Fig. 1 abgeänderte Ausführungsform der Erfindung skizziert. Anstelle des feststehenden Trägers 6 mit Preßecke 10 und Anschlagschiene 7 ist hierbei eine bewegliche Anschlagschiene 42 mit einer Preßecke 43 vorgesehen. Hierbei weist die Preßecke eine Trägerplatte 44 auf, die einen Winkelarm 45 schwenkbar bei 46 aufnimmt. Am Winkelarm 45 ist ein Druckzylinder 47 mit Druckplatte 48 befestigt. Der Winkelarm 45 ist auf der Trägerplatte 44 aus der fest ausgezogenen in die gestrichelt angedeutete Stellung 45' zum Einlegen des Rahmenteiles verschwenkbar. Im übrigen erfolgt die Arbeitsweise über eine Abfühleinrichtung, die das Rahmenteil abtastet, in der vorstehend in Verbindung mit Fig. 1 beschriebenen Weise. Anstatt den Trägerarm zu verschwenken, kann die Bewegung auch in Form einer Kippbewegung oder einer Längsbewegung, z. B. über Zahnstangenantrieb, ausgeführt werden. Die Ausführungsform nach Fig. 5 hat jedoch den Nachteil, daß das Einlegen des oberen Rahmenteiles nur möglich ist, wenn das Rahmenteil von Hand solange festgehalten wird, bis eingeschwenkt ist.

## Patentansprüche

1. Rahmenpresse für Fenster-, Tür- oder dergl. -rahmen aus vertikalen und horizontalen Rahmenteilen (22, 23, 24, 25), mit einem feststehenden und einem beweglichen, parallel zum feststehend angeordneten, motorisch angetriebenen, etwa vertikalen Träger (6, 5), einer am feststehenden Träger (6) höhenverschiebbar angeordneten oberen Preßecke (10) sowie jeweils einer am beweglichen Träger (5) angeordneten unteren Preßecke (19) und einer höhenverschiebbaren oberen Doppelpreßecke (14), und mit Abfühleinrichtungen (30,40) zum Abtasten eines horizontalen und eines vertikalen Rahmenteiles (24, 23), dadurch gekennzeichnet, daß dem feststehenden Träger (6) mit Preßecke (10) eine ein vertikales Rahmenteil (22) aufnehmende, einen vertikalen Druckbalken bildende Anschlagschiene (7) zugeordnet ist, die relativ und parallel zum Träger (6) verschiebbar ausgebildet ist, daß die Preßecke (10) eine Abfühleinrichtung (30) aufweist, die die Oberkante des Rahmenteiles (22) abtastet und die sowohl die Zustellung der Preßecke (10) als der Anschlagschiene (7) in die Preßposition signalisiert, daß die untere Preßecke (19) des beweglichen Trägers (5) zum Einlegen des unteren horizontalen Rahmenteiles (24) in die Presse aus ihrer Arbeitsposition bewegbar angeordnet ist, und daß am beweglichen Träger (5) eine den Rahmenteil (24) feststellende Abfühleinrichtung (40) vorgesehen ist.

2. Rahmenpresse für Fenster-, Tür- oder dergleichen -rahmen mit zwei beweglichen, parallel zueinander angeordneten, motorisch angetriebenen, etwa vertikalen Trägern (5, 6), deren einer (6) eine höhenverschiebbar angeordnete obere Preßecke (10) und deren anderer (5) sowohl eine höhenverschiebbar angeordnete obere Doppel-preßecke (14) als auch eine untere Preßecke (19) aufweist, dadurch gekennzeichnet, daß dem eine obere Preßecke (10) aufweisenden ersten beweglichen Träger (6) eine einen vertikalen Druckbalken bildende, feststehende Anschlagschiene (7) zugeordnet ist, daß die Preßecke (10) eine Abfühleinrichtung (30) aufweist, die die Oberkante eines vertikalen Rahmenteiles (22) abtastet und die sowohl die Zustellung der Preßecke (10) als des Trägers (6) in die Preßposition signalisiert, und daß die untere Preßecke (19) des zweiten beweglichen Trägers (5) zum Einlegen des unteren horizontalen Rahmenteiles (24) in die Presse aus ihrer Arbeitsposition bewegbar angeordnet ist.

3. Rahmenpresse für Fenster-, Tür- oder dergleichen -rahmen mit einem feststehenden und einem beweglichen, parallel zum feststehenden angeordneten, motorisch angetriebenen, etwa vertikalen Träger (42, 5), einer am feststehenden Träger (42) höhenverschiebbar angeordneten oberen Preßecke (10) sowie jeweils einer am beweglichen Träger (5) angeordneten unteren und höhenverschiebbaren oberen Doppelpre- ßecke (14), und mit Abfühleinrichtungen (30,40) zum Abtasten eines horizontalen und eines vertikalen Rahmenteiles (24, 22), dadurch gekennzeichnet, daß der feststehende Träger (42) mit Preßecke (43) eine einen vertikalen Druckbalken bildende Anschlagschiene zur Aufnahme eines vertikalen Rahmenteiles (22) darstellt und die Preßecke (43) zum Einlegen des vertikalen Rahmenteiles aus der Arbeitsposition herausbewegbar, z. B. herausschwenkbar ausgebildet ist, daß die Preßecke (43) eine Abfühleinrichtung (30) aufweist, die die Oberkante des Rahmenteiles (23) abtastet und die die Zustellung der Preßecke (43) mit Anschlagschiene in die Festposition signalisiert, und daß die untere Preßecke (19) des beweglichen Trägers (5) zum Einlegen des unteren horizontalen Rahmenteiles (24) in die Preßecke aus ihrer Arbeitsposition bewegbar angeordnet ist.

4. Rahmenpresse nach Anspruch 1, dadurch gekennzeichnet, daß die Anschlagschiene (7) am Gestell (1,4) der Rahmenpresse geführt ist und über einen Arbeitszylinder mit fest vorgegebenem, einstellbarem Hub bewegbar ist.

5. Rahmenpresse nach einem der Ansprüche 1-4, dadurch gekennzeichnet, daß die Anschlagschiene (7, 42) einen unteren Anschlag (26) und einen seitlichen Winkelanschlag (29) zum Positionieren des Rahmenteiles (23) aufweist, wobei der untere Anschlag (26) vorzugsweise fest mit dem Basisträger (1) verbunden ist.

6. Rahmenpresse nach einem der Ansprüche 1, 2, 4 und 5, dadurch gekennzeichnet, daß ein an der Preßecke (10) befestigter Arm (28) an einer Führungsleiste (31) der Anschlagschiene (7) geführt ist und einen Tragarm (32) aufweist, an welchem ein Andrückglied (34) zum Festlegen des Rahmenteiles (22) befestigt ist.

7. Rahmenpresse nach einem der Ansprüche 1, 2, 4-8, dadurch gekennzeichnet, daß der Arm (28) eine Abfühleinrichtung (30) zum Feststellen des Rahmenteiles (22) aufweist.

8. Rahmenpresse nach einem der Ansprüche 1-6, dadurch gekennzeichnet, daß die untere Preßecke (19) am beweglichen Träger (5) höhenverschiebbar oder schwenkbar angeordnet ist.

9. Rahmenpresse nach einem der Ansprüche 1 bis 8, dadurch gekennzeichnet, daß die Abfühleinrichtung (40) zum Feststellen des Rahmenteiles (24) aus einer unteren Ruheposition in die Abtastposition über den Basisträger (1) hinaus höhenverschiebbar ausgebildet ist.

10. Rahmenpresse nach Anspruch 3, dadurch gekennzeichnet, daß der bewegliche Träger (42) als Anlageschiene und Druckbalken ausgebildet ist, und daß er die Preßecke (43) verschwenkbar aufnimmt.

11. Rahmenpresse nach Anspruch und 10, dadurch gekennzeichnet, daß die Preßecke (43) eine Trägerplatte (44) aufweist, auf der ein Tragarm (45) schwenkbar (bei 46) gelagert ist, dessen freies Ende einen Druckzylinder (46) aufnimmt.

## Claims

1. Frame press for window frames, door frames or the like frames made from vertical an horizontal frame portions (22, 23, 24, 25), comprising a stationary and a movable, substantially vertical support beam (6, 5), which is motor-driven parallel to the stationary beam, an upper pressing corner (10), being attached to the stationary beam (6) movably in height, and a lower pressing corner (19) as well an upper twin pressing corner (14) movable in height, both being attached to the movable support beam (5), and furthermore comprising sensing means (30, 40) for sensing a horizontal and a vertical frame portion (24, 23), characterised in that a striker bar (7) forming a vertical pressure beam is as signed to the stationary beam (6) with pressing corner (10), which striker bar carries a vertical frame portion (22) and is movable relative and parallel to the beam (6), that the pressing corner (10) is provided with sensing means (30) for sensing the upper edge of the frame portion (22) and for signalling the adjustement of the pressing corner (10) and of the striker bar (7) to the pressing position, that the lower pressing corner (19) of the movable beam (5) for inserting the lower horizontal frame portion (24) into the press is movable away from its working position, and that sensing means (40) are provided at the movable beam (5) for sensing the frame portion (24).

2. Frame press for window frames, door frames or the like, comprising two movable, motor-driven, substantially vertical beams (5, 6) which are arranged parallel to each other, one beam (6) being provided with an upper pressing corner (10) movable in height, and the other beam (5) being provided with an upper twin pressing edge (14) movable in height, and also a lower pressing corner (19), characterised in that a stationary striker bar (7) is assigned to the first movable beam (6) carrying an upper pressing corner (10), which striker bar forms a vertical pressure beam, that the pressing corner (10) is provided with sensing means (30) sensing the upper edge of a vertical frame portion (22) and signalling as well the adjustment of the pressing corner (10) as of the beam (6) into the pressing position, and that the lower pressing corner (19) of the second movable beam (5) is arranged so that it is movable from its working position for inserting the lower horizontal frame portion (24) into the press.

3. Frame press for window frames, door frames and the like, comprising a stationary and a movable, substantially vertical support beam (42, 5), being motor-driven and being moved parallel to the stationary beam, an upper pressing corner (10) carried by the support beam (42) adjustable in height, a lower and an upper twin pressing corner (14) each attached to the movable support beam (5), the upper corner being movable in height, and sensing means (30, 40) for sensing a horizontal and a vertical frame portion (24, 22), characterised in that the stationary support beam (42) with pressing corner (43) comprises a striker bar forming a vertical pressure beam for taking up a vertical frame portion (22) and the pressing corner (43) is arranged as being removable, which means can be swung out from the working position in order to allow the insertion of the vertical frame portion, that the pressing corner (43) is provided with sensing means (30) sensing the upper edge of the frame portion (23) and signalling the adjustment of the pressing corner (43) with striker bar into the fixed position, and that the lower pressing corner (19) of the movable support beam (5) is arranged movable from its working position for inserting the lower horizontal frame portion (24) into the pressing corner.

4. Frame press according to claim 1, characterised in that said striker bar (7) is guided on the rack (1, 4) of the frame press and is movable by means of a working cylinder with a predetermined and adjustable stroke.

5. Frame press according to anyone of claims 1-4, characterised in that said striker bar (7,42) is provided with a lower stop (26) and a lateral angular stop (29) for positioning the frame portion (23), whereby the lower stop (26) preferably is fixed to the basis beam (1).

6. Frame press according to anyone of claims 1, 2, 4 and 5, characterised in that an arm (28) mounted to the press corner (10) is guided on a guide ledge (31) of the striker bar (7) and has a support arm (32), on which a pressing element (34) for positioning the frame portion (22) is mounted.

7. Frame press according to anyone of claims 1, 2, 4-8, characterised in that said arm (28) is provided with sensing means (30) for determining the frame portion (22).

8. Frame press according to anyone of claims 1-6, characterised in that the lower pressing corner (19) is arranged on the movable support beam (5) so that it is movable in height or pivotable.

9. Frame press according to anyone of claims 1-8, characterised in that said sensing means (40) for sensing the frame portion (24) is arranged so that it can be moved in height from a lower rest position into the sensing position beyond the basis beam (1).

10. Frame press according to claim 3, characterised in that the movable beam (42) is formed as a striker bar and pressure beam, and that it carries the pressing corner (43) in a pivotable manner.

11. Frame press according to claims 3 and 10, characterised in that the pressing corner (43) is provided with a support plate (44) on which a support arm (45) is pivotably (at 46) supported the free end of which carries a pressure cylinder (46).

## Revendications

1. Presse à cadrer pour cadres de fenêtres, de portes ou analogues constitués de parties verticales et de parties horizontales (22, 23, 24, 25), comportant une poutre fixe (6) sensiblement verticale et une poutre mobile (5) parallèle à la précédente et mue par un moteur, un coin presseur supérieur (10) monté mobile verticalement sur la poutre fixe (6), un coin presseur inférieur (19) et un coin presseur double supérieur mobile verticalement (14) montés sur la poutre mobile (5), et des dispositifs palpeurs (30,40) destinés à palper une partie de cadre horizontale et une partie de cadre verticale (24, 22), caractérisée en ce qu'à la poutre fixe (6) à coin presseur (10) est adjointe une barre de butée (7) recevant une partie de cadre verticale (22), formant une poutre verticale de pression et mobile par rapport à la poutre (6) parallèlement à celle-ci, en ce que le coin presseur (10) présente un dispositif palpeur (30) qui palpe le dessus de la partie de cadre (22) et signale l'arrivée à la fois du coin presseur (10) et de la barre de butée (7) en position de pressage, en ce que le coin presseur inférieur (19) de la poutre mobile (5) est monté de façon à pouvoir être écarté de sa position de travail pour la mise en place de la partie de cadre horizontale inférieure (24) dans la presse, et en ce que sur la poutre mobile (5) est prévu un dispositif palpeur (40) qui fixe la partie de cadre (24).

2. Presse à cadrer pour cadres de fenêtres, de portes ou analogues, comportant deux poutres mobiles parallèles sensiblement verticales (5, 6) mues par moteur dont l'une (6) présente un coin presseur supérieur (10) monté mobile verticalement sur elle et l'autre (5) présente à la fois un coin presseur double supérieur (14) monté mobile verticalement sur elle et un coin presseur inférieur (19), caractérisée en ce qu'à la première poutre mobile (6) présentant un coin presseur supérieur (10) est adjointe une barre de butée (7) fixe formant une poutre verticale de pression, en ce que le coin presseur (10) présente un dispositif palpeur (30) qui palpe le dessus d'une partie de cadre verticale (22) et signale l'arrivée à la fois du coin presseur (10) et de la poutre (6) en position de pressage, et ce que le coin presseur (43) présente un dispositif palpeur (20) qui palpe le dessus de la partie de cadre (22) et signale l'arrivée du coin presseur (43) avec la barre de butée en position fixe, et en ce que le coin presseur inférieur (19) de la deuxième poutre mobile (5) est monté de façon à pouvoir être écarté de sa position de travail pour la mise en place de la partie de cadre horizontale inférieure (24) dans la presse.

3. Presse à cadrer pour cadres de fenêtres, de portes ou analogues, comportant une poutre fixe (42) sensiblement verticale et une poutre mobile (5) parallèle à la précédente et mue par moteur, un coin presseur supérieur (43) monté mobile verticalement sur la poutre fixe (42), un coin presseur inférieur (19) et un coin presseur double supérieur mobile verticalement (14) montés sur la poutre mobile (5), et des dispositifs palpeurs (30, 40) destinés à palper une partie de cadre horizontale et une partie de cadre verticale (24, 22). caractérisée en ce que la poutre fixe (42) à coin presseur (43) constitue une barre de butée formant une poutre verticale de pression et destinée à recevoir une partie de cadre verticale (22), le coin presseur (43) pouvant être écarté, par exemple par pivotement, de sa position de travail pour la mise en place de la partie de cadre verticale, en ce que le coin presseur (43) présente un dispositif palpeur (30) qui palpe le dessus de la partie du cadre (22) et signale l'arrivée du coin presseur (43) avec la barre de butée en position fixe, et en ce que le coin presseur inférieur (19) de la poutre mobile (5) est monté de façon à pouvoir être écarté de sa position de travail pour la mise en place de la partie de cadre horizontale inférieure (24) dans la presse.

4. Presse à cadrer selon la revendication 1, caractérisée en ce que la barre de butée (7) est guidée par le bâti (1, 4) de la presse et peut être mue, avec course fixée et réglable, par un vérin.

5. Presse à cadrer selon l'une des revendications 1 à 4, caractérisée en ce que la barre de butée (7,42) présente une butée inférieure (26) et une butée latérale d'angle (29) pour le positionnement de la partie de cadre (22), la butée inférieure (26) étant de préférence solidaire de la poutre de base (1).

6. Presse à cadrer selon l'une des revendications 1, 2, 4 et 5, caractérisée en ce qu'un bras (28) fixé au coin presseur (10) est guidé par un organe de guidage (31) de la barre de butée (7) et présente un bras support (32) auquel est fixé un élément de serrage (34) pour la fixation de la partie de cadre (22).

7. Presse à cadrer selon l'une des revendications 1, 2 et 4 à 8, caractérisée en ce que le bras (28) présente un dispositif palpeur (30) pour la fixation de la partie de cadre (22).

8. Presse à cadrer selon l'une des revendications 1 à 6, caractérisée en ce que le coin presseur inférieur (19) de la poutre mobile (5) est monté mobile verticalement ou pivotant.

9. Presse à cadrer selon l'une des revendications 1 à 8, caractérisée en ce que le dispositif palpeur (40) pour la fixation de la partie de cadre (24) est mobile verticalement d'une position inférieure de repos à la position de palpage au-delà de la poutre de base (1).

10. Presse à cadrer selon la revendication 3, caractérisée en ce que la poutre mobile (42) forme barre d'appui et poutre de pression et reçoit, pivotant, le coin presseur (43).

11. Presse à cadrer selon les revendications 3 et 10, caractérisée en ce que le coin presseur (43) présente une plaque support (44) sur laquelle est monté pivotant (en 46) un bras support (45) dont l'extrémité libre reçoit un vérin de pression (46).
